# EUROPÄISCHE PATENTSCHRIFT

(11) **EP 1 463 862 B1**
(45) Veröffentlichungstag und Bekanntmachung des Hinweises auf die Patenterteilung: **03.03.2010**
(21) Anmeldenummer: 02792885.2
(22) Anmeldetag: 04.12.2002
(51) Int. Cl.: E04B 1/00

(54) **KRAGPLATTENANSCHLUSSELEMENT UND KRAGPLATTENANSCHLUSSBAUGRUPPE MIT EINER ANZAHL SOLCHER KRAGPLATTENANSCHLUSSELEMENTEN**
CANTILEVER-SLAB CONNECTING ELEMENT AND A CANTILEVER-SLAB CONNECTING ASSEMBLY COMPRISING A NUMBER OF CANTILEVER-SLAB CONNECTING ELEMENTS OF THIS TYPE
ELEMENT DE CONNEXION DE DALLES EN CONSOLE ET ENSEMBLE DE CONNEXION DE DALLES EN CONSOLE COMPRENANT DE TELS ELEMENTS DE CONNEXION DE DALLES EN CONSOLE

(30) Priorität: 20.12.2001 CH 233201
(43) Veröffentlichungstag der Anmeldung: 06.10.2004
(73) Patentinhaber: SFS Locher AG, 9450 Altstätten (CH)
(72) Erfinder: ENZLER, Rudolf, CH-9620 Lichtensteig (CH)
(86) Internationale Anmeldenummer: PCT/EP2002/013707
(87) Internationale Veröffentlichungsnummer: WO 2003/054313

(56) Entgegenhaltungen:
- EP-A- 0 745 734
- DE-A- 19 501 824
- DE-A- 19 711 813
- DE-A- 19 947 912
- DE-U- 9 410 288
- DE-U- 20 011 960
- DE-U- 29 707 378
- FR-A- 2 804 703
- US-A- 5 822 938

## Beschreibung

Die Erfindung betrifft ein Kragplattenanschlusselement mit einem von Zug- und Druckkraftübertragungsgliedern durchsetzten Dämmteil zur Dämmung einer Übertragung von Wärme, Kälte und/oder Schall, von denen mindestens das Druckkraftübertragungsglied wenigstens teilweise kastenförmig ausgebildet ist, wobei das Druckkraftübertragungsglied an entgegengesetzten Enden jeweils eine Anordnung von Druckkraftaufnahmeflächen aufweist, welche an entgegengesetzten Oberflächenbereichen des Dämmteiles angeordnet sind..

Ein solches Kragplattenanschlusselement ist aus dem Dokument DE 197 11 813 A bekannt, auf das weiter unten näher eingegangen wird.

Die Erfindung betrifft weiter eine Kragplattenanachlussbaugruppe mit einer Anzahl solcher Kragplattenanschlusselemente.

Bei von der Aussenwand eines Gebäudes nach aussen ragenden Baukörpern, beispielsweise Balkone, welche Baukörper Kragplatten enthalten, bilden insbesondere die Kragplatten beträchtliche Wärme- und Kältebrücken. Auch können sie zu einer Übertragung von Schall beitragen.

Um diesen Nachteilen entgegenzuwirken, werden Kragplatten durch Isolationskörper, allgemein Dämmteile vom jeweiligen Gebäude, also dessen Aussenwand getrennt. Diese Dämmteile bestehen allgemein aus einem Kunststoff, insbesondere einem geschäumten Kunststoff, der nur sehr beschränkt Kräfte aufnehmen und übertragen kann. Es muss jedoch eine statische Verbindung zwischen den Kragplatten und dem eigentlichen Gebäude vorhanden sein. Dazu ist es bekannt geworden, Bewehrungselemente zu verwenden, welche die Zug- und die Druckkräfte und auch die Querkräfte zwischen der Kragplatte und dem betreffenden Gebäude übertragen. Solche Bewehrungselemente, üblicherweise Bewehrungsstäbe, verlaufen durch die jeweiligen Isolationskörper und sind zu beiden Seiten des Isolationskörpers beispielsweise im Beton der Kragplatte und im Beton beispielsweise eines mit der Kragplatte fluchtenden Bodens im Gebäude eingebettet.

Diese Bewehrungselemente weisen jedoch den Nachteil auf, dass sie in sich selbst wieder Wärme- und Kältebrücken bilden und auch Schall übertragen.

Bei dem Kragplattenanschlusselement der eingangs genannten Art, das aus dem oben bereits erwähnten Dokument DE 197 11 813 A bekannt ist, ist das Druckkraftübertragungsglied teilweise kastenförmig ausgebildet. Es besteht aus Versteifungen, die aus zur Gebäudedecke bzw. Betonplatte hin offenen, rechteckigen Kästen und aus zwischen diesen verlaufenden Vierkantrohren gebildet sind. Die offenen Kästen bestehen vorzugsweise aus Edelstahl oder faserverstärktem Kunststoff und müssen nachträglich mit den als gesonderte Teile hergestellten Vierkantrohren fest verbunden werden.

Aufgabe der Erfindung ist es, ein Kragplattenanschlusselement der eingangs genannten Art so auszubilden, dass es weniger aufwendig herstellbar ist.

Zur Lösung dieser Aufgabe ist das erfindungsgemäße Kragplattenanschlusselement dadurch gekennzeichnet, dass das Druckkraftübertragungsglied gänzlich als ein hohler, kastenförmiger Hauptkörper ausgebildet ist, der Außenwände hat, wobei die Endflächen an beiden Enden des Hauptkörpers die Druckkraftaufnahmeflächen bilden und wobei der Hauptkörper so gestaltet ist, dass er durch Extrudieren hergestellt werden kann.

Eine Kragplattenanschlussbaugruppe mit einer Anzahl solcher Kragplattenanschlusselemente ist durch die Merkmale des Anspruchs 14 gekennzeichnet.

Vorteilhafte Ausführungen ergeben sich aus den abhängigen Ansprüchen.

Die Erfindung, wie sie in den Ansprüchen gekennzeichnet ist, löst somit die Aufgabe, ein Kragplattenanschlusselement und eine mehrere solche Kragplattenanschlusselemente enthaltende Kragplattenanschlussbaugruppe zu schaffen, bei den, bzw. bei der Zug- und/oder Druckkraftübertragungsglieder zur Wärme-, Kälte- und Schalldämmung beitragen, indem mindestens eines der Zug- und/oder Druckkraftübertragungsglieder kastenförmig, also als ein Hohlkörper ausgebildet ist, wobei die Endflächen an beiden Enden des Hauptkörpers die Druckkraftaufnahmeflächen bilden und wobei der Hauptkörper so gestaltet ist, dass er durch Extrudieren hergestellt werden kann.

Gemäss einer besonders vorteilhaften Ausführung besteht der Hohlkörper aus einem glasfaserverstärkten Kunstharz oder einem kohlenstoffaserverstärktem Kunststoff, wobei ein solcher kastenförmiger Hohlkörper alkalibeständig ausgebildet ist, beispielsweise einen alkalibeständigen Überzug aufweist.

Die durch die Erfindung erreichten Vorteile sind im wesentlichen darin zu sehen, dass der Hauptkörper gänzlich als ein hohler, kastenförmiger Körper ausgebildet und so gestaltet ist, dass er durch Extrudieren hergestellt werden kann, und dass im Hohlkörper mindestens in seinem Bereich, wo er im Dämmteil verläuft, ein Dämmkörper eingesetzt oder der Hohlkörper ausgeschäumt werden kann, so dass er im Vergleich mit den bekannten Bewehrungseisen bei einer gleichen oder sogar erhöhten Festigkeit eine Dämmung gegen eine Übertragung von Wärme, Kälte oder Schall bewirken kann. Weiter besteht das betreffende Zug- und/oder Druckübertragungsglied gemäss vorteilhaften Ausführungen aus GFK oder CFK. Damit kann eine erhebliche Einsparung an Gewicht erreicht werden.

Nachfolgend wird der Erfindungsgegenstand anhand von mehrere Ausführungen zeigenden Zeichnungen beispielsweise näher erläutert.

Es zeigt:
Figur 1 ausschnittsweise eine schaubildliche Ansicht einer Kragplattenanschlussbaugruppe mit mehreren Kragplattenanschlusselementen,
Figur 2 eine Aufsicht auf die Kragplattenanschlussbaugruppe nach Figur 1,
Figur 3 eine Ansicht entsprechend derjenigen der Figur 2 auf eine Ausführung einer Kragplattenanschlussbaugruppe mit mehreren Ausführungen von Kragplattenanschlusselementen,
Figur 4 einen Schnitt entlang der Linie IV-IV der Figur 2,
Figur 5 eine Seitenansicht eines Dämmteiles,
Figur 6 eine vereinfachte Ansicht auf zwei nebeneinander angeordnete Kragplattenanschlusselemente,
Figur 7 in einem etwas vergrösserten Massstab eine Frontansicht eines Kragplattenelementes mit einem Zug- und einem Druckkraftübertragungsglied, in Richtung des Pfeiles B der Figur 4 gesehen,
Figur 8 eine Ansicht auf eine weitere Ausführung eines Druckkraftübertragungsgliedes,
Figur 9 einen Schnitt durch eine erste Ausführung eines Zugkraftübertragungsgliedes,
Figur 10 einen Schnitt durch eine zweite Ausführung des Zugkraftübertragungsgliedes,
Figur 11 einen Schnitt durch eine dritte Ausführung des Zugkraftübertragungsgliedes,
Figur 12 einen Schnitt durch eine noch weitere Ausführung eines Zugkraft- oder Druckkraftübertragungsgliedes,
Figur 13 einen Schnitt durch eine weitere Ausführung eines Zugkraft- oder Druckkraftübertragungsgliedes,
Figur 14 schaubildlich den Hauptkörper des Dämmteiles einer weiteren Ausführung, ohne Druckkraftübertragungsglied,
Figur 15 eine Vorderansicht des in der Figur 14 dargestellten Hauptkörpers,
Figur 16 eine schaubildliche Ansicht entsprechend der Figur 14 einer Variante, bei welcher ein kastenförmig ausgebildetes Zugkraftübertragungsglied im Hauptkörper des Dämmteiles eingesetzt ist,
Figur 17 schaubildlich den Hauptkörper einer weiteren Ausführungsvariante des Dämmteiles, mit einem eingesetzten Einsatzteil zur Aufnahme eines Zugbewehrungsstabes, mit eingesetztem Druckkraftübertragungsglied,
Figur 18 eine Vorderansicht der in der Figur 17 dargestellten Ausführung,
Figur 19 eine schaubildliche Ansicht entsprechend der Figur 17, bei welcher ein Zugbewehrungsstab im Einsatzteil eingesetzt ist, mit eingesetztem Druckkraftübertragungsglied,
Figur 20 schaubildlich den Einsatzteil der Ausführungsvariante gemäss den Figuren 17-19,
Figur 21 schaubildlich das Druckkraftübertragungsglied der weiteren Ausführung,
Figur 22 eine Seitenansicht des in der Figur 21 dargestellten Druckkraftübertragungsgliedes, und
Figur 23 eine Vorderansicht des in der Figur 21 dargestellten Druckkraftübertragungsgliedes.

Figur 1 zeigt ausschnittweise eine schaubildliche Ansicht eines Kragplattenanschlussbaugruppe, die mehrere einzelne nebeneinander angeordnete Kragplattenanschlusselemente aufweist. Dabei kann zwischen zwei verschiedenene Bauformen von Kragplattenanschlusselementen wie folgt unterschieden werden.

Es sind drei Kragplattenanschlusselemente 1A, 1B und 1C nach einer ersten Bauform 1 ersichtlich.

Weiter sind zwei Kragplattenanschlusselemente 2A und 2B einer zweiten Bauform 2 ersichtlich.

Die gesamte Anzahl von Kragplattenanschlusselementen richtet sich nach dem Quermass einer jeweiligen Kragplatte, so dass die gesamte Kragplattenanschlussbaugruppe eine viel höhere Anzahl als die nur fünf gezeichneten Kragplattenanschlusselemente aufweisen kann, so wie es mit den verlängerten Linien beim linken Ende der Figur 1 angedeutet ist.

Auch ist es nicht zwingend notwendig, dass die Bauform 1 regelmässig mit der Bauform 2 abwechselt. Abhängig von den vorherrschenden Bedingungen können beispielsweise zwei Kragplattenanschlusselemente der Bauform 1 unmittelbar nebeneinander angeordnet sein, gefolgt von einem Kragplattenanschlusselement der Bauform 2, welches wiederum von zwei unmittelbar nebeneinander angeordneten Kragplattenanschlusselementen der Bauform 1 gefolgt ist.

Auch sind Ausführungen vorgesehen, bei welchen die Kragplattenanschlussbaugruppe ausschliesslich aus Kragplattenanschlusselementen der Bauform 1 besteht.

Der wesentliche Unterschied zwischen der Bauform 1 und der Bauform 2 der Kragplattenanschlusselemente liegt darin, dass das Kragplattenanschlusselement der Bauform 1 ein kastenförmig ausgebildetes Zugkraftübertragungsglied 3 aufweist, das bei der Bauform 2 nicht vorhanden ist.

Nachfolgend wird nun das gesamte Kragplattenanschlusselement der Bauform 1 beschrieben, wobei insbesondere auf das Kragplattenanschlusselement 1A der Figur 1 Bezug genommen wird.

Das Kragplattenanschlusselement 1A weist einen Dämmteil 4 aus einem thermisch isolierenden Schaumstoff oder einem anderen thermisch isolierenden oder schalldämmenden Material auf.

Das kastenförmige Zugkraftübertragungsglied 3, also ein Hohlprofil, durchsetzt in einer grundsätzlich bekannten Weise den Dämmteil 4.

Das Zugkraftübertragungsglied 3 besteht vorzugsweise aus einem glasfaserverstärkten Kunstharz (GFK). Gemäss weiteren Ausführungen kann das Zugkraftübertragungsglied 3 aus einem kohlenstoffaserverstärkten Kunststoff (CFK), korrosionsfestem Stahl oder verzinktem Stahl bestehen. Insbesondere im Falle von GFK oder CFK ist das Zugkraftübertragungsglied 3 alkalibeständig, kann beispielsweise einen alkalibeständigen Überzug aufweisen.

Das kastenförmige Zugkraftübertragungsglied 3 kann als einfaches Hohlprofil ausgebildet sein, welche Ausführung im Schnitt in der Figur 9 gezeichnet ist. Gemäss einer weiteren Ausführung ist das kastenförmige Zugkraftübertragungsglied 3 durch eine in Längsrichtung derselben verlaufende Trennwand 5 in zwei Zellen 6, 7 unterteilt, wozu beispielsweise im Falle von Kunstharz oder Kunststoff die Herstellung mittels einem Extrudieren erfolgt. Diese Ausführung ist in der Figur 10 gezeichnet. Gemäss einer noch weiteren Ausführung, die in der Figur 11 gezeichnet ist, sind die zwei Zellen 6, 7 dadurch gebildet, indem zwei einzelne langgestreckte Hohlkörper seitlich miteinander, beispielsweise stoffschlüssig, verbunden werden, womit die Zellen 6, 7 eigentlich durch zwei aneinander anliegende Trennwände 8, 9 voneinander getrennt sind.

Im Abschnitt 10 des Zugkraftübertragungsgliedes 3, der im Dämmteil 4 angeordnet ist, siehe die Figuren 1 und 4, ist ein Dämmstoff angeordnet, der allgemein mit den Bezugszeichen 11 identifiziert ist. Dieser Dämmstoff 11 kann ein im Zugkraftübertragungsglied 3 bzw. seinen Zellen 6, 7 eingesetzter blockförmiger Dämmkörper sein. Alternativ kann das Zugkraftübertragungsglied 3 bei der betreffenden Stelle mit einem Dämmaterial ausgeschäumt sein, wobei gemäss einer weiteren Ausführung das kastenförmige Zugkraftübertragungsglied vollständig oder nahezu vollständig ausgeschäumt sein kann. Damit enthält das Zugkraftübertragungsglied 3 bei mindestens dem Bereich des Dämmteiles 4 ebenfalls eine thermische Dämmung und/oder eine Schalldämmung.

Die parallel zueinander verlaufenden Zugkraftübartragungaglieder 3 der Kragplattenanschlussbaugruppe sind mittels quer zu denselben verlaufenden Bewehrungestäben 12 untereinander verbunden. Damit ist einerseits eine verbesserte Kraftübertragung vom Beton auf die Zugkraftübertragungsglieder 3 erzielt. Andererseits können die Zugkraftübertragungsglieder 3 als Tragsicherheitsbewehrung und die Bewehrungsstäbe 12 als Bruchsicherheitabewehrung betrachtet werden.

Eine Anzahl der Kragplattenanschlusselomente weist des weiteren Druckkraftübertragungsglieder auf.

Es wird nun insbesondere auf die Figur 1 hingewiesen, die schaubildlich eine Ausführung der Erfindung zeigt, auf die Figur 2, die eine Aufsicht auf die Ausführung nach Figur 1 darstellt, und weiter auf die Figur 4, die einen Schnitt entlang der Linie IV-IV der Figur 2 zeigt.

Im Dämmteil 4 der Bauform 1 der Kragplattenanschlusselemente, d.h. der Ausführung, bei welcher die kragplattenanschlusselemente 1A, 1B, 1C die Zugkraftübertragungsglieder 3 aufweisen, ist ein Druckkraftübertragungsglied 13 eingesetzt. Währenddem das Druckkraftübertragungsglied 13 aus verschiedenen Werkstoffen bestehen kaum, besteht es vorzugsweise ebenfalls aus GFK oder auch CFK und ist alklibeständig ausgebildet.

Das Druckkraftübertragungsglied 13 ist ebenfalls kastenförmig ausgebildet und enthält mehrere Zellen 14, 15, 16, 17, 18, 19, siehe Figur 7, welche Figur 7 eine Frontansicht in Richtung des Pfeiles B der Figur 4 des Kragplattenanschlusselementes 1A ist.

Diese Zellen 14-19 sind mittels Trennwänden 20, 21 und 22 voneinander getrennt. Das heisst, dass das Druckübertragungsglied 13 durch ein Extrudieren hergestellt werden kann.

Bei dieser gezeigten Ausführung weist das Druckkraftübertragungsglied 13 sechs Zellen auf. Offensichtlich kann auch eine andere Anzahl Zellen vorhanden sein.

Bezugnehmend auf die Figuren 4 und 7 weist das Druckübertragungsglied 13 Aussenwände 23, 24, 25, 26 auf. Die Endflächen dieser Aussenwände wirken als Druckkraftübertragungsflächen 27, 28, 29, 30 zur Druckübertragung von der Kragplatte zum Gebäude, beispielsweise einer Bodenplatte im Gebäude. Weiter wirken die Endflächen der Trennwände 20, 21, 22 ebenfalls als Druckkraftübertragungsflächen 31, 32, 33.

In derselben Weise wirken die in der Figur 4 links und in der Figur 7 vom Betrachter der Zeichnung hinten liegenden Endflächen als die jeweils entgegengesetzten Druckkraftübertragungsflächen.

Diese Endflächen sind nicht im Einzelnen mit Bezugszeichen versehen.

Die Druckkraftübertragungsglieder 13 stehen beidseitig über die Aussenflächen des Dämmteiles 4 hervor, so dass sie zur verbesserten Kraftübertragung bei beiden Enden im Beton eingebettet sind.

Im Abschnitt des Druckübertragungsgliedes 13 bzw. derselben Zellen, die im Dämmteil 4 selbst angeordnet ist, ist wiederum ein Dämmkörper bzw. sind wieder um Dämmkörper 34, 35 eingesetzt bzw. ist der betreffende Abschnitt mit einem Dämmaterial ausgeschäumt.

Die Figur 8 zeigt eine Variante des Druckkraftübertragungselementes 13, bei welcher das Druckkraftübertragungselement 13 aus mehreren Hohlkörpern besteht, die seitlich z.B. stoffschlüssig miteinander verbunden sind, um die einzelnen Zellen 14, 15, 16, 17, 18, 19 zu bilden. Damit sind die Zellen durch jeweils zwei Trennwände 36,37; 38,39; 40,41; 42,43; 44,45; 46,47; 48,49 voneinander getrennt. Die Aussenwände der Zellen sind mit den Bezugszeichen 50, 51, 52, 53, 54, 55, 56, 57, 58, 59 identifiziert. Es sind somit (in der gezeichneten Ansicht) druckkraftübertragende Zellenendflächen 60, 61, 62, 63, 64, 65, 66, 67, 68, 69, 70, 71, 72, 73, 74, 75, 76, 77, 78, 79, 80, 81, 82, 83 vorhanden.

Bei der in den Figuren 1 und 2 gezeigten Ausführungen weisen die Kragplattenanschlusselemente 1A, 1B, 1C der ersten Bauform 1 oben ein Zugkraftübertragungsglied 3 und unten ein Druckkraftübertragungsglied 13 auf.

Die dazwischen angeordneten Kragplattenanschlusselemente 2A, 2B der Bauform 2 weisen bei ihrem oberen Bereich lediglich einen Zugbewehrungsstab 84 auf.

Eine andere Ausführung der Kragplattenanschlussbaugruppe ist in der Aufsicht in Figur 3 dargestellt.

Die Kragplattenanschlusselemente 1D, 1E und 1F weisen lediglich oben das Zugkraftübertragungsglied 3 auf und sind nicht mit einem Druckkraftübertragungsglied ausgerüstet.

Hingegen weisen die Kragplattenanschlusselemente 2C und 2D unten ein Druckkraftübertragungsglied 13 und oben lediglich einen Zugbewehrungsstab 84 auf.

Die Kragplattenanschlussbaugruppe weist weitere Querkraftstäbe 85 auf. Diese Querkraftstäbe 85 sind derart angeordnet, dass ihr Mittelabschnitt 86, der schräg zu den Zug- bzw. Druckkraftübertragungsgliedern verläuft, bei der Stossstellen benachbarter Dämmteile 4 angeordnet ist. Benachbarte Dämmteile 4 berühren einander. Um nun den Mittelabschnitt 86 aufzunehmen, ist in mindestens einem der Dämmteile 4 eine Nut 87 ausgebildet, wie in der Figur 5 dargestellt ist. Der Durchmesser der Nut 87 ist mindestens gleich gross wie der Durchmesser des Querkraftstabes 85, möglicherweise etwas kleiner, da der Dämmstoff, aus welchem der Dämmteil 4 hergestellt ist, nachgiebig ist, so dass der Querkraftstab 85 in der Nut 87 mit seinem Mittelabschnitt 86 etwas geklemmt gehalten ist. Auch kann ein mittlerer Abschnitt 92 der Nut Nut 87 einen noch kleineren Querschnitt aufweisen, so dass der auf den Mittelabschnitt 86 des Querkraftstabes 85 eine erhöhte Klemmkraft einwirkt.

Gemäss einer Ausführung sind beim oberen und beim unteren Ende jedes Dämmteiles 4 Rillen 88 ausgebildet (siehe Fig. 5). Diese Rillen 88 dienen zur Aufnahme von Haltebügeln 90 zur Verbindung jeweils benachbarter Dämmteile 4. Ein solcher Haltebügel 90 ist auch in der Figur 6 gezeichnet.

Die Figur 6 zeigt eine noch weitere Ausführung der Verbindung benachbarter Dämmkörper 4. Diese Verbindung besteht aus einer Feder- und Nutanordnung 91. Diese Feder- und Nutanordnung 91 kann zusätzlich zum Haltebügel 90 oder auch alternativ zum Haltebügel 90 vorhanden sein.

Bei den Ausführungen, die in den Figuren 9 und 11 dargestellt sind, sind verschiedene Ansichten von bzw. Schnitte durch ein Druckkraftübertragungsglied 13 bzw. Zugkraftübertragungsglied 3 gezeichnet. Die verschiedenen Querschnittsformen der gesamten Glieder oder deren Zellen sind rechteckig oder quadratisch. Es sind jedoch auch Ausführungen mit einer runden Querschnittsform, gegebenenfalls mit einer Trennwand nach Figur 12, oder auch polygonförmige Querschnittsformen z.B. nach Figur 13 vorgesehen. Alle Ausführungen sind kastenförmig ausgebildet, so dass ein Innenraum zur Aufnahme eines Dämmstoffes vorhanden ist.

In den Figuren 14-23 ist eine weitere Ausführung dargestellt, die sich insbesondere bezüglich dem Druckkraftübertragungsglied 13 und des Dämmteiles 4 von den beschriebenen Ausführungen unterscheidet.

Die Figuren 14 und 15 zeigen den Hauptkörper 96 dieses Dämmteiles 4. Dieser Hauptkörper 96 weist eine durchgehende bodenseitige Ausnehmung 97 und eine durchgehende kopfseitige Ausnehmung 98 auf. Weiter weist der Hauptkörper 96 schwalbenschwanzförmige Verriegelungsglieder 110, 111 zur Verbindung mit einem jeweiligen benachbarten Hauptkörper auf. Weiter ist die bereits beschriebene Nut 87 zur Aufnahme eines Querkraftstabes 85 eingezeichnet.

Der Hauptkörper 96 weist bei entgegengesetzten Aussenseiten 100, 101 beim Bereich der durchgehenden bodenseitigen Ausnehmung 97 jeweils eine Ausnehmung 102 mit einer Anschlagschulter 103 auf.

In der durchgehenden bodenseitigen Ausnehmung 97 ist das nachfolgend unter Bezugnahme auf die Figuren 21-23 beschriebene Druckübertragungsglied 13 eingesetzt.

Dieses Druckübertragungsglied 13 weist einen hohlen, kastenförmigen Hauptkörper 93 auf, in welchem gegebenenfalls ein Dämmstoff angeordnet ist. Dieser Hauptkörper 93 ist bei beiden Enden durch eine Abdeckplatte 94, 95 abgeschlossen. Wie aus den Figuren ersichtlich ist, stehen die Abdeckplatten 94, 95 oben und bei beiden Seiten über den kastenförmigen Hauptkörper 93 vor und fluchten bei ihren bodenseitigen Rändern 106, 107 mit der Unterseite des Hauptkörpers 93. Die Aussenseiten 104, 105 der Abdeckplatten 94, 95 dienen als Druckkraftaufnahmeflächen des Druckkraftübertragungsgliedes 13.

Dieses Druckkraftübertragungsglied, siehe Figur 21, wird nun von unten her in die bodenseitige Ausnehmung 97 des Hauptkörpers 96 des Dämmteiles 4, siehe beispielsweise Figur 14, eingesetzt.

Die Abmessungen der Ausnehmungen 102 und Anschlagschultern 103 im Hauptkörper 96 des Dämmteiles 4 sind nun derart gewählt, dass sie den Abmessungen der Abdeckplatten 94, 95 derart entsprechen, dass die Abdeckplatten 94, 95 bei eingesetztem Druckübertragungsglied 13 randseitig an den Anschlagschultern 103 anliegen und insbesondere ihre Aussenseiten 104, 105 mit den entsprechenden Aussenseiten 100, 101 des Hauptkörpers 96 fluchten und weiter bei ihren bodenseitigen Rändern 106, 107 mit der Bodenfläche 108 des Hauptkörpers 96 fluchten. Dabei liegen die Aussenwände des kastenförmigen Hauptkörpers 93 des Druckkraftübertragungsgliedes 13 an den entsprechenden Wänden der durchgehenden bodenseitigen Ausnehmung 97 an.

Es wird hierzu auf die Figur 16 verwiesen, welche den Hauptkörper 96 des Dämmteiles 4 mit eingesetztem Druckkraftübertragungsglied 13 zeigt, von welchem die vordere Abdeckplatte 94 ersichtlich ist.

Weiter zeigt die Figur 16 die Variante, bei welcher ein kastenförmiges Zugkraftübertragungsglied 3 in der kopfseitigen Ausnehmung 98 des Hauptkörpers 96 des Dämmteiles 4 eingesetzt ist.

Die Figuren 17-20 zeigen eine weitere Variante.

In der kopfseitigen Ausnehmung 98 des Hauptkörpers 96 ist ein Einsatzteil 89 eingesetzt. Dieser Einsatzteil 89 besteht bevorzugt aus demselben Dämmstoff wie der Hauptkörper 96 und ist mit ihm stoffschlüssig verbunden, beispielsweise verklebt.

Gemäss den Darstellungen der Figuren 17-19 ist das Druckkraftübertragungsglied 13, von welchem die vordere Abdeckplatte 94 ersichtlich ist, im Hauptkörper 96 wie beschrieben eingesetzt.

Der langgestreckte Einsatzteil 89 ist von einem Durchgangsloch 99 durchsetzt. Dieses Durchgangsloch 99 dient zur Aufnahme eines Bewehrungsstabes 109, der in der Figur 19 dargestellt ist.

Der Vergleich zwischen der Figur 16 und der Figur 19 zeigt die zwei möglichen Ausführungen, wobei auf die früher beschriebenen Ausführungen, siehe beispielsweise die Figuren 2 und 3, hingewiesen wird.

Die Figur 16 zeigt die Ausführung des Dämmteiles 4 mit einem kastenförmigen Zugkraftübertragungsglied 3 und die Figur 19 zeigt die Ausführung mit einem Zugbewehrungsstab 109.

Bei beiden Ausführungen des Dämmteiles 4 ist derselbe Hauptkörper 96 vorhanden, wobei für die Ausführung mit einem Zugbewehrungsstab 109 lediglich ein Einsatzteil 89 zugefügt wird, womit die Herstellung des Dämmteiles 4 für beide Varianten einfach und somit kostengünstig ist.

## Patentansprüche

1. Kragplattenanschlusselement mit einem von Zug-(3; 84; 109) und Druckkraftübertragungsgliedern (13) durchsetzten Dämmteil (4) zur Dämmung einer Übertragung von Wärme, Kälte und/oder Schall, von denen mindestens das Druckkraftübertragungsglied (13) wenigstens teilweise kastenförmig ausgebildet ist, wobei das Druckkraftübertragungsglied (13) an entgegengesetzten Enden jeweils eine Anordnung von Druckkraftaufnahmeflächen (27-30; 60-83; 104, 105) aufweist, welche an entgegengesetzten Oberflächenbereichen des Dämmteiles (4) angeordnet sind, **dadurch gekennzeichnet, dass**
das Druckkraftübertragungsglied (13) gänzlich als ein hohler, kastenförmiger Hauptkörper (93) ausgebildet ist, der Außenwände (23, 24, 25, 26) hat, wobei die Endflächen an beiden Enden des Hauptkörpers (93) die Druckkraftaufnahmeflächen (27-30, 60-83; 104, 105) bilden und wobei der Hauptkörper (93) so gestaltet ist, dass er durch Extrudieren hergestellt werden kann.

2. Kragplattenanschlusselement nach Anspruch 1, **dadurch gekennzeichnet, dass** das Druckkraftübertragungsglied (13) im Bereich der Druckkraftaufnahmeflächen (27-30; 60-83) über die jeweiligen Oberflächenbereiche des Dämmteiles (4) hervorsteht.

3. Kragplattenanschlusselement nach Anspruch 1 oder 2, **dadurch gekennzeichnet, dass** der Hauptkörper (93) des Druckkraftübertragungsgliedes (13) in zwischen seinen Enden verlaufende Zellen (14-19) unterteilt ist und dass die Enden der zwischen jeweiligen Zellen (14-19) verlaufenden Trennwände als zusätzliche Druckkraftaufnahmeflächen (20-22; 60,62,63,68,69,71,72,75,76,79, 80,81,82,83) ausgebildet sind, um einen Teil der Anordnung von Druckkraftaufnahmeflächen (27-30; 60-83) zu bilden.

4. Kragplattenanschlusselement nach Anspruch 3, **dadurch gekennzeichnet, dass** zur Bildung der Zellen (14-19) das Druckkraftübertragungsglied (13) aus einer Anzahl entlang ihrer Seitenwände miteinander verbundener Hohlprofile zusammengesetzt ist, so dass jede Trennwand durch zwei miteinander verbundene Seitenwände (79,60,62, 63,68,69,71,72,75,76,80,81,82,83) gebildet ist.

5. Kragplattenanschlusselement nach Anspruch 1, **dadurch gekennzeichnet, dass** mindestens im Bereich des im Dämmteil (4) angeordneten Abschnittes (10) des Druckkraftübertragungsgliedes (13) ein Dämmstoff (34; 35) angeordnet ist.

6. Kragplattenanschlusselement nach Anspruch 3, **dadurch gekennzeichnet, dass** mindestens im Bereich des im Dämmteil (4) angeordneten Abschnittes (10) jeder Zelle des Druckkraftübertragungsgliedes (13) ein Dämmstoff (34;35) angeordnet ist.

7. Kragplattenanschlusselement nach einem der Ansprüche 1 bis 6, **dadurch gekennzeichnet, dass** das Zugkraftübertragungsglied (3) kastenförmig ausgebildet ist und durch zwischen seinen Enden verlaufende Trennwände (5; 8, 9)in von einander getrennte Zellen (6; 7) unterteilt ist.

8. Kragplattenanschlusselement nach Anspruch 7, **dadurch gekennzeichnet, dass** zur Bildung der Zellen (6; 7) das Zugkraftübertragungsglied (3) aus einer Anzahl entlang ihrer Seitenwände miteinander verbundener Hohlprofile zusammengesetzt ist, so dass jede Trennwand durch zwei miteinander verbundene Seitenwände (8; 9) gebildet ist.

9. Kragplattenanschlusselement nach Anspruch 7 oder 8, **dadurch gekennzeichnet, dass** mindestens im Bereich des im Dämmteil angeordneten Abschnittes (10) des zugkraftübertragungsgliedes (3) ein Dämmstoff (11) angeordnet ist.

10. Kragplattenanschlusselement nach Anspruch 7 oder 8, **dadurch gekennzeichnet, dass** im Bereich des im Dämmteil angeordneten Abschnittes jeder Zelle (6, 7) des Zugkraftübertragungsgliedes (3) ein Dämmstoff (11) angeordnet ist.

11. Kragplattenanschlusselement nach Anspruch 1, **dadurch gekennzeichnet, dass** mindestens eines der Zug- und Druckkraftübertragungsglieder (3; 13), das kastenförmig ausgebildet ist, aus einem aus einer glasfaserverstärktes Kunstharz enthaltenden Gruppe von Werkstoffen ausgewählten Werkstoff besteht.

12. Kragplattenanschlusselement nach Anspruch 11, **dadurch gekennzeichnet, dass** die Gruppe von Werkstoffen weiter korrosionsfreien Stahl, kohlenstofffaserverstärkten Kunststoff und verzinkten Stahl umfasst.

13. Kragplattenanschlusselement nach Anspruch 11 oder 12, **dadurch gekennzeichnet, dass** das Kunstharz bzw. der Kunststoff alkalibeständig ist oder das Kunstharz bzw. der Kunststoff von einer Schicht eines alkalibeständigen Werkstoffes überdeckt ist.

14. Kragplattenanschlussbaugruppe mit einer Anzahl Kragplattenanschlusselemente nach Anspruch 1, welche kastenförmige, langgestreckte Zugkraftübertragungsglieder (3) aufweisen, **dadurch gekennzeichnet, dass** die Zugkraftübertragungsglieder (3) über senkrecht zu denselben verlaufende Bewehrungsstangen (12) miteinander in Verbindung stehen.

15. Kragplattenanschlussbaugruppe nach Anspruch 14, **gekennzeichnet durch** zusätzliche Dämmteile (4), die von als Bewehrungsstangen ausgebildeten Zugkraftübertragungsgliedern (84) durchsetzt sind.

16. Kragplattenanschlussbaugruppe nach Anspruch 14 oder 15, **dadurch gekennzeichnet, dass** benachbarte Dämmteile (4) formschlüssig miteinander verbunden sind.

17. Kragplattenanschlussbaugruppe nach Anspruch 15, **gekennzeichnet durch** eine Anzahl Querkraftstäbe (85) mit jeweils einem schräg zu den Zug-(3; 84) bzw. Druckkraftübertragungsgliedern (13) verlaufenden Mittelabschnitt (86), der an Stossstellen benachbarter Dämmteile (4) angeordnet ist und in einer in mindestens einem der benachbarten Dämmteile (4) ausgebildeten Nut (87) verläuft.

18. Kragplattenanschlusselement nach Anspruch 1, **dadurch gekennzeichnet, dass** der kastenförmige Hauptkörper (93) des Druckkraftübertragungsgliedes (13)an beiden Enden durch eine Abdeckplatte (94, 95) abgeschlossen ist.

19. Kragplattenanschlusselement nach Anspruch 18, **dadurch gekennzeichnet, dass** die Abdeckplatten (94, 95) teilweise über den kastenförmigen Hauptkörper (93) vorstehen.

20. Kragplattenanschlusselement nach Anspruch 18, **dadurch gekennzeichnet, dass** das Dämmteil (4) einen Hauptkörper (96), eine durchgehende bodenseitige Ausnehmung (97) und eine durchgehende kopfseitige Ausnehmung (98) aufweist und dass das Druckkraftübertragungsglied (13) in die bodenseitige Ausnehmung (97) eingesetzt ist.

21. Kragplattenanschlusselement nach Anspruch 18, **dadurch gekennzeichnet, dass** das Dämmteil (4) einen Hauptkörper (96), eine durchgehende bodenseitige Ausnehmung (97) und eine durchgehende kopfseitige Ausnehmung (98) aufweist, dass das Druckkraftübertragungsglied (13) in der bodenseitigen Ausnehmung (97) eingesetzt ist, und dass ein aus einem Dämmstoff bestehender Einsatzteil (92) mit einem Durchgangsloch (99) zur Aufnahme eines Bewehrungsstabes (109) in die kopfseitige Ausnehmung (98) eingesetzt ist.

22. Kragplattenanschlusselement nach Anspruch 20, **dadurch gekennzeichnet, dass** im kastenförmigen Hauptkörper (93) ein Dämmstoff angeordnet ist.

23. Kragplattenanschlusselement nach Anspruch 20, **dadurch gekennzeichnet, dass** das Zugkraftübertragungsglied (3) kastenförmig ausgebildet und in die durchgehende kopfseitige Ausnehmung (98) eingesetzt ist.

24. Kragplattenanschlusselement nach den Ansprüchen 19 und 20, **dadurch gekennzeichnet, dass** der Hauptkörper (96) an entgegengesetzten Aussenseiten (100; 101) im Bereich der durchgehenden bodenseitigen Ausnehmung (97) eine Ausnehmung (102) mit einer Anschlagschulter (103) aufweist, wobei die Ausnehmungen (102) den Abdeckplatten (94; 95) derart entsprechende Abmessungen aufweisen, dass bei in die bodenseitige Ausnehmung (97) eingesetztem Druckkraftübertragungsglied (13) die Abdeckplatten (94; 95) randseitig an den Anschlagschultern (103) anliegen, an ihren als Druckkraftaufnahmeflächen dienende Aussenseiten (104; 105) mit den entsprechenden Aussenseiten (100; 101) des Hauptkörpers (96) fluchten und an ihren bodenseitigen Rändern (106; 107) mit der Bodenfläche (108) des Hauptkörpers (96) fluchten.

## Claims

1. A cantilever slab connecting element with an insulating member (4), which is traversed by tensile (3;84;109) and compressive force-transmitting members (13), for insulating transfer of heat, cold and/or sound, of which at least the compressive force-transmitting member (13) is of at least partly of box-type construction, wherein the compressive force-transmitting member (13) has at opposite ends a respective arrangement of compressive force-bearing surfaces (27-30; 60-83;104,105) which are arranged on opposite surface regions of the insulating member (4), **characterised in that**
the compressive force-transmitting member (13) is wholly in the form of a hollow box-type main body (93) which has outer walls (23,24,25,26), wherein the end surfaces at both ends of the main body (93) form the compressive force-bearing surfaces (27-30; 60-83;104,105) and wherein the main body (93) is designed so that it can be produced by extrusion.

2. A cantilever slab connecting element according to Claim 1, **characterised in that** the compressive force-transmitting member (13) projects in the vicinity of the compressive force-bearing surfaces (27-30; 60-83) over the respective surface regions of the insulating member (4).

3. A cantilever slab connecting element according to Claim 1 or 2, **characterised in that** the main member (93) of the compressive force-transmitting member (13) is divided into cells (14-19) extending between its ends, and **in that** the ends of the dividing walls extending between the respective cells (14-19) are formed as additional compressive force-bearing surfaces (20-22; 60,62,63,68,69,71,72,75,76,79,80,81,82,83) so as to form part of the assembly of compressive force-bearing surfaces (27-30; 60-83;104,105).

4. A cantilever slab connecting element according to Claim 3, **characterised in that,** to form the cells (14-19), the compressive force-transmitting member (13) is assembled from a number of hollow profiles joined together along their side walls so that each separating wall is formed by two interconnected side walls (79,60,62,63,68,69,71,72,75,76,80,81, 82,83).

5. A cantilever slab connecting element according to Claim 1, **characterised in that** insulating material (34;35) is provided at least in the vicinity of the portion (10) of the compressive force-transmitting member (13) arranged in the insulating member (4).

6. A cantilever slab connecting element according to Claim 3, **characterised in that** insulating material (34;35) is provided at least in the vicinity of the portion (10) of each cell of the compressive force-transmitting member (13) arranged in the insulating member (4).

7. A cantilever slab connecting element according to any one of Claims 1 to 6, **characterised in that** the tensile force-transmitting member (3) is of box-type construction and is divided into mutually separated cells (6;7) by dividing walls (5;8,9) extending between its ends.

8. A cantilever slab connecting element according to Claim 7, **characterised in that,** to form the cells (6;7), the tensile force-transmitting member (3) is assembled from a number of hollow profiles joined together along their side walls so that each separating wall is formed by two interconnected side walls (8;9).

9. A cantilever slab connecting element according to Claim 7 or 8, **characterised in that** insulating material (11) is provided at least in the vicinity of the portion (10) of the tensile force-transmitting member (3) arranged in the insulating member.

10. A cantilever slab connecting element according to Claim 7 or 8, **characterised in that** insulating material (11) is provided in the vicinity of the portion of each cell (6,7) of the tensile force-transmitting member (3) arranged in the insulating member.

11. A cantilever slab connecting element according to Claim 1, **characterised in that** at least one of the tensile and compressive force-transmitting members (3;13), which is of box-type construction, consists of a material chosen from a group of materials comprising glass-fibre reinforced synthetic resin.

12. A cantilever slab connecting element according to Claim 11, **characterised in that** the group of materials further comprises stainless steel, carbon-fibre reinforced plastics material and galvanised steel.

13. A cantilever slab connecting element according to Claim 11 or 12, **characterised in that** the synthetic resin and/or the plastics material is alkali-resistant or the synthetic resin and/or the plastics material is covered by a layer of an alkali-resistant material.

14. A cantilever slab connecting assembly with a number of cantilever slab connecting elements according to Claim 1, which have box-type elongate tensile force-transmitting members (3), **characterised in that** the tensile force-transmitting members (3) are connected with one another via reinforcing rods (12) extending perpendicularly thereto.

15. A cantilever slab connecting assembly according to Claim 14, **characterised by** additional insulating members (4) which are traversed by tensile force-transmitting members (84) in the form of reinforcing rods.

16. A cantilever slab connecting assembly according to Claim 14 or 15, **characterised in that** adjacent insulating members (4) are connected to one another in a form-locking manner.

17. A cantilever slab connecting assembly according to Claim 15, **characterised by** a number of transverse force rods (85) with a respective central portion (86) which extends obliquely to the tensile (3;84) and compressive force-transmitting members (13) and which is arranged at butt joints of adjacent insulating members (4) and extends in a groove (87) formed in at least one of the adjacent insulating members (4).

18. A cantilever slab connecting element according to Claim 1, **characterised in that** the box-type main body (93) of the compressive force-transmitting member (13) is closed at both ends by a cover plate (94,95).

19. A cantilever slab connecting element according to Claim 18, **characterised in that** the cover plates (94,95) project partly over the box-type main body (93).

20. A cantilever slab connecting element according to Claim 18, **characterised in that** the insulating member (4) has a main body (96), a continuous recess (97) on the base side and a continuous recess (98) on the top side, and **in that** the compressive force-transmitting member (13) can be inserted into the recess (97) on the base side.

21. A cantilever slab connecting element according to Claim 18, **characterised in that** the insulating member (4) has a main body (96), a continuous recess (97) on the base side and a continuous recess (98) on the top side, **in that** the compressive force-transmitting member (13) is inserted in the recess (97) on the base side, and **in that** an insert part (92) consisting of an insulating material and with a through-hole (99) to accommodate a reinforcing rod (109) is inserted into the recess (98) on the top side.

22. A cantilever slab connecting element according to Claim 20, **characterised in that** an insulating material is disposed in the box-type main body (93).

23. A cantilever slab connecting element according to Claims 20, **characterised in that** the compressive force-transmitting member (13) is of box-type construction and is inserted into the continuous recess (98) on the top side.

24. A cantilever slab connecting element according to Claims 19 and 20, **characterised in that,** on opposite outer sides (100;101), the main body (96) has in the vicinity of the continuous recess (97) on the base side a recess (102) with an abutment shoulder (103), wherein the recesses (102) have the cover plates (94;95) of such corresponding dimensions that, with the compressive force-transmitting member (13) inserted into the recess (97) on the base side, the cover plates (94;95) abut at the edges against the abutment shoulders (103), on their outer sides (104;105) serving as compressive force-bearing surfaces are aligned with the corresponding outer sides (100;101) of the main body (96) and at their edges (106;107) on the base side are aligned with the base surface (108) of the main body (96).

## Revendications

1. Elément de connexion de dalles en console comprenant une pièce d'isolation (4) traversée par des organes de transmission d'efforts de traction (3, 84, 109) et d'efforts de compression (13), pour isoler la transmission de la chaleur, du froid et/ou du bruit, et au moins l'organe de transmission d'efforts de traction (13) est au moins partiellement réalisé en forme de caisson,
l'organe de transmission d'efforts de traction (13) ayant à ses extrémités opposées, respectives, des surfaces de réception d'efforts de compression (27-30; 60-83; 104, 105) garnissant les zones de surface d'extrémité, opposées de la pièce d'isolation (4),
**caractérisé en ce que**
- l'organe de transmission d'efforts de compression (13) est réalisé complètement sous la forme d'un corps principal (93) en caisson, creux, ayant des parois extérieures (23, 24, 25, 26),
- les surfaces d'extrémité aux deux extrémités du corps creux (93) constituant les surfaces de réception d'efforts de compression (27-30; 60-83; 104, 105) et le corps principal (93) est mis en forme pour être fabriqué par extrusion.

2. Elément de connexion de dalles en console selon la revendication 1,
**caractérisé en ce que**
dans la zone des surfaces de réception des efforts de compression (27-30; 60-83), l'organe de transmission d'efforts de compression (13) dépasse des zones de surface supérieures respectives de la pièce d'isolation (4).

3. Elément de connexion de dalles en console selon la revendication 1 ou 2,
**caractérisé en ce que**
- entre ses extrémités, le corps principal (93) de l'organe de transmission d'efforts de compression (13), est subdivisé en cellules (14-19), et
- les extrémités des cloisons passant entre les cellules respectives (14-19), sont réalisées comme surfaces supplémentaires de réception d'efforts de compression (20-22; 60, 62, 63, 68, 69, 71, 72, 75, 76, 79, 80, 81, 82, 83), pour constituer une partie du dispositif des surfaces de réception des efforts de compression (27-30; 60-83).

4. Elément de connexion de dalles en console selon la revendication 3,
**caractérisé en ce que**
pour former les cellules (14-19), l'organe de transmission d'efforts de compression (13) se compose de plusieurs profils creux reliés le long de leurs parois latérales de façon que chaque cloison soit formée par deux parois latérales reliées entre elles (79, 60, 62, 63, 68, 69, 71, 72, 75, 76, 80, 81, 82, 83).

5. Elément de connexion de dalles en console selon la revendication 1,
**caractérisé par**
un matériau isolant (34, 35) au moins dans la zone du segment (10) de l'organe de transmission d'efforts de compression (13) dans la pièce d'isolation (4).

6. Elément de connexion de dalles en console selon la revendication 3,
**caractérisé par**
un matériau isolant (34, 35) au moins dans la zone du segment (10) de chaque cellule de l'organe de transmission d'efforts de compression (13) dans la pièce d'isolation (4).

7. Elément de connexion de dalles en console selon l'une des revendications 1 à 6,
**caractérisé en ce que**
l'organe de transmission d'efforts de traction (3) est en forme de caisson et il est subdivisé en cellules (6, 7) séparées les unes des autres par des cloisons (5, 8, 9) passant entre les extrémités.

8. Elément de connexion de dalles en console selon la revendication 7,
**caractérisé en ce que**
pour former les cellules (6, 7), l'organe de transmission d'efforts de traction (3) se compose de plusieurs profils creux reliés entre eux le long de leurs parois latérales de façon que chaque cloison soit formée par deux parois latérales (8, 9) reliées entre elles.

9. Elément de connexion de dalles en console selon la revendication 7 ou 8,
**caractérisé par**
un matériau isolant (11) au moins dans la zone du segment (10) dans la pièce d'isolation de l'organe de transmission d'efforts de traction (3).

10. Elément de connexion de dalles en console selon la revendication 7 ou 8,
**caractérisé par**
un matériau isolant (11) dans la zone du segment de chaque cellule (6, 7) de l'organe de transmission d'efforts de traction (3) prévu dans la pièce d'isolation.

11. Elément de connexion de dalles en console selon la revendication 1,
**caractérisé en ce qu'**
au moins l'un des organes de transmission d'efforts de traction ou de compression (3, 13) qui est réalisé en forme de caisson, se compose d'un matériau choisi dans le groupe des matériaux comprenant une résine synthétique renforcée par des fibres de verre.

12. Elément de connexion de dalles en console selon la revendication 11,
**caractérisé en ce que**
le groupe des matériaux comprend en outre l'acier inoxydable, une matière plastique renforcée par des fibres de carbone et l'acier zingué.

13. Elément de connexion de dalles en console selon la revendication 11 ou 12,
**caractérisé en ce que**
la résine synthétique ou la matière plastique résiste aux alcalis ou la résine synthétique ou les matières synthétiques sont couvertes d'une couche de matériau résistant aux alcalis.

14. Ensemble de connexions de dalles en console comprenant plusieurs éléments de connexion de dalles en console selon la revendication 1, comportant des organes de transmission d'efforts de traction (3), allongés, en forme de caisson,
**caractérisé en ce que**
les organes de transmission d'efforts de traction (3) sont reliés par des barres d'armement (12) dirigés perpendiculairement à ces organes.

15. Ensemble de connexion de dalles en console selon la revendication 14,
**caractérisé par**
des pièces supplémentaires d'isolation (4) traversées par les organes de transmission d'efforts de traction (84) réalisés sous la forme de barres d'armement.

16. Ensemble de connexion de dalles en console selon la revendication 14 ou 15,
**caractérisé en ce que**
des pièces d'isolation (4), voisines sont reliées par une liaison par la forme.

17. Ensemble de connexion de dalles en console selon la revendication 15,
**caractérisé par**
plusieurs barres pour les efforts transversaux (85) ayant respectivement un segment médian (86) dirigé en biais par rapport aux organes de transmission d'efforts de traction (3, 84) et d'efforts de compression (13), ce segment étant prévu aux points de jonction de pièces d'isolation (4), voisines, et elles passent dans une rainure (87) réalisée dans au moins l'une des pièces d'isolation (4), voisines.

18. Elément de connexion de dalles en console selon la revendication 1,
**caractérisé en ce que**
le corps principal (93) en forme de caisson de l'organe de transmission d'efforts de traction (13) est fermé aux deux extrémités par une plaque de couverture (94, 95).

19. Elément de connexion de dalles en console selon la revendication 18,
**caractérisé en ce que**
les plaques de couverture (94, 95) sont en partie en saillie par rapport au corps principal (93) en forme de caisson.

20. Elément de connexion de dalles en console selon la revendication 18,
**caractérisé en ce que**
la pièce d'isolation (4) comprend un corps principal (96), une cavité (97) traversant du côté du fond, ainsi qu'une cavité (98) traversant du côté de la tête, et
l'organe de transmission d'efforts de compression (13) est logé dans la cavité (97) du côté du fond.

21. Elément de connexion de dalles en console selon la revendication 18,
**caractérisé en ce que**
la pièce d'isolation (4) comprend un corps principal (96), une cavité (97) qui traverse du côté du fond et une cavité (98) qui traverse du côté de la tête,
l'organe de transmission d'efforts de compression (13) étant logé dans la cavité (97) du côté du fond, et
un insert (92) en matériau isolant est placé dans un orifice traversant (99) pour recevoir une barre d'armement (109) dans la cavité (98) côté tête.

22. Elément de connexion de dalles en console selon la revendication 20,
**caractérisé par**
un matériau isolant placé dans le corps principal en forme de caisson (93).

23. Elément de connexion de dalles en console selon la revendication 20,
**caractérisé en ce que**
l'organe de transmission d'efforts de traction (3) est en forme de caisson et est logé dans la cavité (98) côté tête, continue.

24. Elément de connexion de dalles en console selon les revendications 19 et 20,
**caractérisé en ce que**
au niveau de ses côtés extérieurs (100, 101), opposés, dans la zone de la cavité (97) continue, côté fond, le corps principal (96) comporte une cavité (102) avec un épaulement de butée (103),
les cavités (102) ont, par rapport aux dalles (94, 95), des dimensions telles que lorsque l'organe de transmission des efforts de compression (13) est logé dans la cavité (97), les dalles (94, 95) s'appliquent par le côté du bord contre les épaulements (103), par leurs côtés extérieurs (104, 105) servant de surfaces de réception d'efforts de compression, elles sont alignées sur les côtés extérieurs (100, 101), correspondants, du corps principal (96), et leurs bords (106, 107) du côté du fond, sont alignés sur la surface du fond (108) du corps principal (96).
